# EUROPÄISCHE PATENTSCHRIFT

(11) **EP 1 846 617 B1**
(45) Veröffentlichungstag und Bekanntmachung des Hinweises auf die Patenterteilung: **24.12.2008**
(21) Anmeldenummer: 06701532.1
(22) Anmeldetag: 02.02.2006
(51) Int. Cl.: E01C 9/04, E01B 3/38

(54) **Schienengleicher Bahnübergang**
Level crossing
Passage à niveau

(30) Priorität: 09.02.2005 AT 2132005
(43) Veröffentlichungstag der Anmeldung: 24.10.2007
(73) Patentinhaber: Gmundner Fertigteile Gesellschaft m.b.H. & Co. KG., 4810 Gmunden (AT)
(72) Erfinder: NEUMANN, Bernhard, A-4810 Gmunden (AT)
(74) Vertreter: Sonn & Partner Patentanwälte
(86) Internationale Anmeldenummer: PCT/AT2006/000041
(87) Internationale Veröffentlichungsnummer: WO 2006/084297

(56) Entgegenhaltungen:
- WO-A-97/13037
- WO-A-20/05124027
- GB-A- 971 345
- US-A- 3 056 555

## Beschreibung

Die Erfindung bezieht sich auf einen schienengleichen Bahnübergang der über ein oder mehrere Gleise führt, welche zur Lagerung der Schienen des betreffenden Gleises Querschwellen aufweisen, welcher Bahnübergang eine durch Eindeckungselemente gebildete befahrbare Verkehrsfläche aufweist, wobei die Eindeckungselemente an ihren den Schienen zugewandten Rändern nur an den betreffenden Schienen abgestützt sind und zwischen zwei Schienen eines betreffenden Gleises angeordnete Eindeckungselemente den Raum zwischen diesen Schienen von Schiene zu Schiene freitragend überbrücken und außen an die Schienen des jeweils betreffenden Gleises oder der betreffenden Gleise anschließend angeordnete Eindeckungselemente vorgesehen sind, die an ihrem schienenseitigen Rand an der betreffenden Schiene abgestützt sind und an ihrer dieser Schiene abgewandten Seite auf Fundamenten abgestützt sind.

Bei Bahnübergängen vorgenannter Art wie in WO 97/13037 wird durch die spezielle Ausbildung der Abstützung der Eindeckungselemente erreicht, dass die Eindeckungsplatten keinen direkten Einfluss auf die Tragstruktur der Schienen nehmen und so wird eine nachteilige Beeinflussung des elastischen Verhaltens der Gleise durch die Eindeckung weitgehend vermieden. Es ist so insbesondere ein nachteiliger Einfluss auf ein Schotterbett, das als elastische Gleisbasis dient, vermieden und es wird damit auch verhütet, dass im Bereich von derartigen Bahnübergängen die Gleise andere elastische Eigenschaften aufweisen, als an den außerhalb der Bahnübergänge liegenden Gleisstrecken.

Straßenfahrzeuge üben beim Bremsen und beim Beschleunigen sowie bei Lenkbewegungen im Bereich von Bahnübergängen große Kräfte auf die von ihnen befahrenen Eindeckungselemente aus, welche dann zusammen mit den von den Straßenfahrzeugen ausgeübten Belastungen und zusammen mit dem Eigengewicht der Eindeckungselemente auf die Schienen der Gleise übertragen werden. Die Schienen werden dadurch sowohl in vertikaler als auch in horizontaler Richtung in erheblichem Ausmaß auf Biegung beansprucht. Horizontal und quer zur Schienenrichtung wirkende Kräfte trachten das Gleis horizontal zu verschieben, wobei einerseits die Reibungskräfte zwischen Schwellen und Bettung und andererseits die Biegebelastung der Schienen diesen Kräften entgegenwirken.

Es ist ein Ziel der vorliegenden Erfindung einen schienengleichen Bahnübergang eingangs erwähnter Art zu schaffen, welcher baulich einfach ausgebildet ist und vielerorts problemlos erstellt werden kann und bei dem unter möglichst geringer Biegebelastung der Schienen eine gute Positionsstabilität des Gleises erhalten werden kann.

Der erfindungsgemäß ausgebildete schienengleiche Bahnübergang eingangs erwähnter Art ist dadurch gekennzeichnet, dass die Schienen des Gleises bzw. der Gleise, an denen die im Bereich des Bahnüberganges vorgesehenen Eindeckungselemente mit ihren den Schienen zugewandten Rändern abgestützt sind, im Bereich des Bahnüberganges auf längs der Schienen unter diesen verlaufenden Tragbalken gelagert und befestigt sind, wobei die den beiden Schienen des jeweiligen Gleises zugeordneten Tragbalken mit Querstegen miteinander verbunden sind und die Tragbalken ihrerseits auf einer Bettung aufliegen, und die Lagerung der Schienen auf Querschwellen nur außerhalb des Bereiches des Bahnüberganges vorliegt. Durch diese Ausbildung kann der vorstehend angeführten Zielsetzung gut entsprochen werden. Die Tragbalken, auf denen die Schienen gelagert sind, können einen beträchtlichen Teil der Biegebelastungen aufnehmen, welche von den Kräften verursacht werden, die durch die Eindeckungselemente auf die Schienen übertragen werden, und es werden durch die Tragbalken diese Kräfte über einen verhältnismäßig langen Abschnitt des Gleises verteilt auf die Bettung übertragen, wodurch sich, zusammen mit der den Tragbalken eigenen Steifigkeit, eine sehr gute Positionsstabilität des Gleises ergibt. Es kommt dabei auch der Kombinationswirkung, die sich aus der Abstützung der jeweils Bereiche des Gleises freitragend überbrückenden Eindeckungselemente an den Schienen zusammen mit der Lagerung und Befestigung der Schienen auf den längslaufenden Tragbalken, die ihrerseits auf einer Bettung aufliegen, ergibt, eine wesentliche Bedeutung zu. Es ist auch nach Abnahme der Eindeckungselemente eine gute Zugänglichkeit der Bettung, auf der die Tragbalken aufliegen, gegeben, so dass Erhaltungsarbeiten an dieser Bettung auf einfache Weise vorgenommen werden können. Durch die Verbindung der den beiden Schienen eines Gleises zugeordneten Tragbalken mit Querstegen werden die Bauarbeiten bei der Erstellung eines erfindungsgemäß ausgebildeten Bahnüberganges erleichtert und es wird auf einfache Weise die Spurstabilität des Gleises im Bereich des Bahnüberganges gesichert; weiter bewirken diese Querstege auch, dass ein großer Teil der von den Eindeckelementen auf das Gleis übertragenen Kräfte immer von beiden Tragbalken auf die Bettung übertragen wird, auch wenn im Zuge des Passierens des Bahnüberganges mit Fahrzeugen ein beträchtlicher Teil der Kraftübertragung von einer Schiene des Gleises auf die andere Schiene des Gleises wandert; dieser von den Querstegen bewirkte Ausgleich der Kraftübertragung auf die Bettung unterstützt die Positionsstabilität des Gleises im Bereich des Bahnüberganges.

Vorzugsweise ist vorgesehen, dass die Tragbalken ihrerseits auf einem Schotterbett gelagert sind. Diese Ausbildung ist für eine Anpassung des elastischen Verhaltens des Gleises im Bereich des Bahnüberganges an das elastische Verhalten der mit Querschwellen aufgebauten Gleisstrecke günstig. Hiezu kann erwähnt werden, dass das elastische Verhalten eines Gleises auf die dynamischen Fahreigenschaften von Fahrzeugen beträchtlichen Einfluss hat. Man kann auch andere Ausbildungen der Bettung vorsehen, z.B. indem die Tragbalken auf einem Planum aufliegen, wobei dieses Planum auch mit einer dünnen Schicht von Schotter oder dgl. egalisiert sein kann. Es ergibt sich weiter eine vorteilhafte Ausführungsform des erfindungsgemäß ausgebildeten Bahnüberganges, wenn man vorsieht, dass die Tragbalken an ihrer Unterseite mit einer druckverformbaren Schicht versehen sind. Es wird dadurch ein gutes sattes Aufsitzen der Tragbalken auf der Bettung erhalten, wobei Toleranzen der Bettung ausgeglichen werden können, und es wird auch eine Verbesserung des Widerstandes gegen ein Verschieben der Tragbalken in Bezug auf die Bettung erzielt. Eine günstige Weiterbildung dieser Ausführungsform ist dadurch gekennzeichnet, dass die druckverformbare Schicht, mit der die Tragbalken an ihrer Unterseite versehen sind, eine druckelastische Schicht ist. Es wird dadurch das Aufsitzen der Tragbalken auf der Bettung weiter verbessert und auch eine Dämpfung des Körperschalles erzielt, der durch Fahrzeuge verursacht wird, welche den Bereich des Bahnüberganges passieren, und es ermöglicht die druckelastische Schicht auch einen selbsttätigen Ausgleich unregelmäßiger Setzungen in der Bettung. Eine vorteilhafte Ausführungsform ist dabei dadurch gekennzeichnet, dass die druckelastische Schicht aus einem Elastomer gebildet ist.

Eine vorteilhafte Ausbildung eines erfindungsgemäßen Bahnüberganges, bei dem die Tragbalken an ihrer Unterseite mit einer druckverformbaren Schicht versehen sind, ist dadurch gekennzeichnet, dass die druckverformbare Schicht geschäumt ist. Es kann auf diese Weise mit verhältnismäßig geringem Materialaufwand an der Unterseite der Tragbalken eine druckverformbare Schicht gebildet werden, welche sich sehr gut an die Bettung anschmiegt, hinsichtlich Bettungstoleranzen gute Ausgleichseigenschaften aufweist und gute Dämmeigenschaften hinsichtlich Körperschall besitzt.

Es ist weiter vorteilhaft, wenn man vorsieht, dass die Tragbalken, in Schienenlängsrichtung gesehen, sich über die quer zur Schienenlängsrichtung verlaufenden Ränder der Verkehrsfläche hinaus erstrecken. So kann sehr einfach ein hinsichtlich der Gleiseigenschaften, und zwar insbesondere der dynamischen Eigenschaften des Gleises, glatter Anschluss an die außerhalb des Bahnüberganges befindliche Gleisstrecke erzielt werden.

Es ist weiter günstig, wenn man vorsieht, dass die unter den einzelnen Schienen des jeweiligen Gleises angeordneten Tragbalken aus mehreren in Schienenlängsrichtung aneinander gereihten und miteinander verbundenen Tragbalkenteilen gebildet sind. Dies bietet Vorteile hinsichtlich des Transportes der für einen Bahnübergang vorgesehen Tragbalken und hinsichtlich der Handhabung dieser Tragbalken beim Bau des Bahnüberganges und es ist weiter vorteilhaft, dass die Verbindung der aneinander gereihten und miteinander verbundenen Tragbalkenteile die Schienen an den Übergangsstellen von jeweils einem Tragbalkenteil zum darauf folgenden Tragbalkenteil vor Beanspruchungen schützt, welche aus einer Relativbewegung von Tragbalkenteilen zueinander entstehen könnten.

Die Erfindung wird nun nachstehend unter Bezugnahme auf Ausführungsbeispiele, welche in der Zeichnung schematisch dargestellt sind, weiter erläutert. In der Zeichnung zeigt:
Fig. 1 in Draufsicht ein Gleis mit einem Teil eines ein Ausführungsbeispiel der Erfindung bildenden Bahnüberganges, der dieses Gleis quert;
Fig. 2 diese Ausführungsform eines Bahnüberganges in einem gemäß der Linie II-II in Fig. 1 geführten Schnitt;
die Fig. 3 und 4 zeigen in zu Fig. 2 korrespondierenden Schnittdarstellungen modifizierte Ausführungsformen eines erfindungsgemäß ausgebildeten Bahnüberganges; und es zeigt
Fig. 5 in Draufsicht eine Ausführungsform eines erfindungsgemäß ausgebildeten Bahnüberganges, welcher hinsichtlich der Tragbalken modifiziert ist und über zwei Gleise verläuft.

Der in den Fig. 1 und 2 dargestellte Bahnübergang 1 führt über ein Gleis 2 und weist eine Verkehrsfläche 4 auf, welche aus Eindeckungselementen 6, 7 gebildet ist. Von der Verkehrsfläche 4 weg schließen zu beiden Seiten des Gleises Straßendecken 5 an. Die Eindeckungselemente 6 sind zwischen den Schienen 10, 11 des Gleises 2 angeordnet und die Eindeckungselemente 7 sind außen an die Schienen 10, 11 des Gleises anschließend angeordnet. Die Eindeckungselemente 6, 7 sind an ihren den Schienen 10, 11 zugewandten Rändern 8, 9 unter Zwischenlage von Elastomerprofilen 8a, 9a nur an den Schienen 10, 11 des Gleises 2 abgestützt, wobei die zwischen den Schienen 10, 11 des Gleises 2 angeordneten Eindeckungselemente 6 den Raum 12, der sich zwischen diesen Schienen 10, 11 befindet, von Schiene zu Schiene freitragend überbrücken; die außen an die Schienen 10, 11 anschließend angeordneten Eindeckungselemente 7 sind an ihrem schienenseitigen Rand 9 über zwischengefügte Elastomerprofile 9a an den jeweils betreffenden Schienen 10, 11 abgestützt und an ihrer der jeweils betreffenden Schiene abgewandten Seite 13 auf Fundamenten 14 abgestützt.

Im Bereich des Bahnüberganges 1 sind die Schienen 10, 11 des Gleises 2 auf Tragbalken 15, 16 gelagert, welche längs der Schienen 10, 11 verlaufend unter diesen Schienen angeordnet sind. Die Schienen 10, 11 sind mit Schienenbefestigungselementen 17 mit den Tragbalken 15, 16 verbunden. Die den beiden Schienen 10, 11 des Gleises zugeordneten Tragbalken 15, 16 sind mit Querstegen 18 untereinander verbunden und es liegen die Tragbalken 15, 16 ihrerseits auf einer Bettung auf, welche bei diesem Ausführungsbeispiel durch ein Schotterbett 19 gebildet ist. Außerhalb des Bereiches des Bahnüberganges 1 sind die Schienen 10, 11 des Gleises 2 auf Querschwellen 20 gelagert, welche ihrerseits auf einem Schotterbett 21 verlegt sind.

Die Tragbalken 15, 16 können an den seitlichen Rändern 22 der Verkehrsfläche 4 enden. Es ist aber im Sinne einer Verbesserung der Lastverteilung und im Sinne einer Vergleichmäßigung der dynamischen Eigenschaften des Gleises im Bereich des Bahnüberganges 1 einerseits und der an den Bahnübergang 1 anschließenden Gleisstrecken andererseits günstig, wenn sich die Tragbalken 15, 16, wie dies in Fig. 1 dargestellt ist, in Schienenlängsrichtung 23 gesehen über die quer zur Schienenlängsrichtung verlaufenden seitlichen Ränder 22 der Verkehrsfläche 4 hinaus erstrecken.

Bei der in Fig. 3 dargestellten Ausführungsform sind die Tragbalken 15, 16, welche unter den Schienen 10, 11 verlaufen, auf einem Planum 24 gelagert, dessen Oberseite mit einer Schotterschicht 25 egalisiert und stabilisiert ist.

Bei der in Fig. 4 dargestellten Ausführungsform sind die unter den Schienen 10, 11 angeordneten Tragbalken 15, 16 an ihrer Unterseite 26 mit einer druckverformbaren Schicht 27 versehen, die auf der in Form eines Schotterbettes 19 ausgeführten Bettung aufliegt. Durch die Verformbarkeit der Schicht 27 schmiegt sich diese Schicht eng an die unregelmäßige Oberseite des Schotterbettes 19 an, und es wird solcherart ein besonders guter Halt der Tragbalken 15, 16 auf dem Schotterbett 19, der ein unerwünschtes seitliches Verschieben der Tragbalken 15, 16 hindert, und auch ein Ausgleich von Formtoleranzen der Oberseite des Schotterbettes 19 erreicht. Die druckverformbare Schicht 27 kann z.B. eine Dicke von einem oder mehreren Zentimetern haben. Es ist meist vorteilhaft, wenn die druckverformbare Schicht 27 eine druckelastische Schicht ist, wobei es günstig ist, eine solche druckelastisch ausgebildete Schicht aus einem Elastomer zu bilden. Im Interesse eines geringen Materialaufwandes und im Interesse eines geringen Fertigungsaufwandes ist es günstig, wenn die druckverformbare Schicht 27 eine geschäumte Schicht ist, wobei eine solche Ausführungsform auch hinsichtlich des Erzielens eines guten Haltes der Tragbalken 15, 16 auf der Bettung bzw. einem Schotterbett 19 und auch hinsichtlich einer guten Dämmung von Körperschall, der beim Befahren des Bahnüberganges entsteht, günstig ist.

Der in Fig. 5 dargestellte Bahnübergang führt über zwei nebeneinander verlaufende Gleise 2, 3. Die Verkehrsfläche 4 dieses Bahnüberganges 1 ist aus Eindeckungselementen 6, 7 gebildet, wobei die Eindeckungselemente 6, die zwischen den Schienen 10, 11 des Gleises 2 und zwischen den Schienen 10, 11 des Gleises 3 angeordnet sind, sich ausschließlich auf diesen Schienen 10, 11 abstützen und den bei jedem dieser Gleise 2, 3 zwischen den Schienen 10, 11 vorliegenden Raum von Schiene zu Schiene freitragend überbrücken. Die Eindeckungselemente 7 sind außen an die Schienen der Gleise 2, 3 anschließend angeordnet und sind mit ihren Rändern 9, die den Schienen 10, 11 zugewandt sind, an diesen Schienen 10, 11 gelagert und an ihrer der jeweiligen Schiene 10, 11 abgewandten Seite 13 auf Fundamenten 14 gelagert. Die Schienen 10, 11 der Gleise 2, 3 sind außerhalb des Bereiches des Bahnüberganges 1 auf Querschwellen 20 gelagert, die ihrerseits auf einem Schotterbett 21 aufliegen. Die im Bereich des Bahnüberganges 1 unter den einzelnen Schienen 10, 11 angeordneten Tragbalken sind aus mehreren in Schienenlängsrichtung 23 aneinander gereihten und miteinander verbundenen Tragbalkenteilen 15a, 15b, 16a, 16b gebildet. Die Verbindung der Tragbalkenteile 15a, 15b, einerseits und 16a, 16b andererseits ist mit Laschen 28 ausgeführt, die durch eine in der Zeichnung vorgenommene Aufbrechung der Eindeckungselemente sichtbar sind. Die solcherart gebildeten Tragbalken erstrecken sich, analog wie bei der Ausführungsform nach den Fig. 1 und 2, in Schienenlängsrichtung 23 gesehen über die seitlichen Ränder 22 der Verkehrsfläche 4 hinaus. Analog wie beim Beispiel nach den Fig. 1 und 2 liegen auch in diesem Fall die aus den Tragbalkenteilen 15a, 15b, 16a, 16b gebildeten Tragbalken auf einem Schotterbett 19 und die Querschwellen 20 auf einem Schotterbett 21 auf, aber es kann gewünschtenfalls auch in diesem Fall eine andere die Tragbalken einerseits und die Querschwellen andererseits tragende Basis gewählt werden, z.B. ein Planum.

## Patentansprüche

1. Schienengleicher Bahnübergang (1), der über ein oder mehrere Gleise (2, 3) führt, welche zur Lagerung der Schienen (10, 11) des betreffenden Gleises (2, 3) Querschwellen (20) aufweisen, welcher Bahnübergang eine durch Eindeckungselemente (6, 7) gebildete befahrbare Verkehrsfläche (4) aufweist, wobei die Eindeckungselemente an ihren den Schienen zugewandten Rändern (8, 9) nur an den betreffenden Schienen (10, 11) abgestützt sind und zwischen zwei Schienen eines betreffenden Gleises angeordnete Eindeckungselemente (6) den Raum (12) zwischen diesen Schienen (10, 11) von Schiene zu Schiene freitragend überbrücken und außen an die Schienen (10, 11) des jeweils betreffenden Gleises (2, 3) oder der betreffenden Gleise (2, 3) anschließend angeordnete Eindeckungselemente (7) vorgesehen sind, die an ihrem schienenseitigen Rand (9) an der betreffenden Schiene (10, 11) abgestützt sind und an ihrer dieser Schiene abgewandten Seite (13) auf Fundamenten (14) abgestützt sind, **dadurch gekennzeichnet, dass** die Schienen (10, 11) des Gleises (2, 3) bzw. der Gleise (2, 3), an denen die im Bereich des Bahnüberganges vorgesehenen Eindeckungselemente mit ihren den Schienen zugewandten Rändern abgestützt sind, im Bereich des Bahnüberganges (1) auf längs der Schienen (10, 11) unter diesen verlaufenden Tragbalken (15, 16; 15a, 15b, 16a, 16b) gelagert und befestigt sind, wobei die den beiden Schienen (10, 11) des jeweiligen Gleises (2, 3) zugeordneten Tragbalken mit Querstegen (18) miteinander verbunden sind und die Tragbalken ihrerseits auf einer Bettung (19) aufliegen, und die Lagerung der Schienen auf Querschwellen (20) nur außerhalb des Bereiches des Bahnüberganges (1) vorliegt.

2. Schienengleicher Bahnübergang nach Anspruch 1, **dadurch gekennzeichnet, dass** die Tragbalken (15, 16; 15a, 15b, 16a, 16b) ihrerseits auf einem Schotterbett (19) gelagert sind.

3. Schienengleicher Bahnübergang nach Anspruch 1 oder 2, **dadurch gekennzeichnet, dass** die Tragbalken (15, 16; 15a, 15b, 16a, 16b) an ihrer Unterseite mit einer druckverformbaren Schicht (27) versehen sind.

4. Schienengleicher Bahnübergang nach Anspruch 3, **dadurch gekennzeichnet, dass** die druckverformbare Schicht (27), mit der die Tragbalken (15, 16; 15a, 15b, 16a, 16b) an ihrer Unterseite versehen sind, eine druckelastische Schicht ist.

5. Schienengleicher Bahnübergang nach Anspruch 4, **dadurch gekennzeichnet, dass** die druckverformbare, druckelastische Schicht (27) aus einem Elastomer gebildet ist.

6. Schienengleicher Bahnübergang nach einem der Ansprüche 3 bis 5, **dadurch gekennzeichnet, dass** die druckverformbare Schicht (27) geschäumt ist.

7. Schienengleicher Bahnübergang nach einem der vorhergehenden Ansprüche, **dadurch gekennzeichnet, dass** die Tragbalken (15, 16; 15a, 15b, 16a, 16b), in Schienenlängsrichtung (23) gesehen, sich über die quer zur Schienenlängsrichtung verlaufenden Ränder (22) der Verkehrsfläche (4) hinaus erstrecken.

8. Schienengleicher Bahnübergang nach einem der vorhergehenden Ansprüche, **dadurch gekennzeichnet, dass** die unter den einzelnen Schienen (10, 11) des jeweiligen Gleises (2, 3) angeordneten Tragbalken aus mehreren in Schienenlängsrichtung (23) aneinander gereihten und miteinander verbundenen Tragbalkenteilen (15a, 15b, 16a, 16b) gebildet sind.

## Claims

1. A level railway crossing (1) extending over one or more tracks (2, 3), which tracks comprise transverse sleepers (20) for mounting the rails (10, 11) of the respective track (2, 3), which railway crossing includes a traffic surface (4) which can be driven over and which is formed by cover elements (6, 7), wherein said cover elements at their rims (8, 9) facing the rails rest only on the respective rails (10, 11), and cover elements (6) arranged between two rails of a respective track self-supportingly bridge the space (12) present between these rails (10, 11) from rail to rail, and wherein cover elements (7) are provided to outwardly adjoin the rails (10, 11) of the respective track (2, 3) or of the respective tracks (2, 3), which cover elements (7), on their rail-side rim (9), rest on the respective rail (10, 11) and, at their side (13) which faces away from this rail, rest on bases (14), **characterised in that** the rails (10, 11) of the track (2, 3), or tracks (2, 3), respectively, on which the cover elements provided in the region of the railway crossing rest via their rims facing the rails are mounted in the region of said railway crossing (1) on and fastened to supporting beams (15, 16; 15a, 15b, 16a, 16b) which extend along the rails (10, 11) underneath the latter, wherein the supporting beams associated to the two rails (10, 11) of the respective track (2, 3) are interconnected by transverse webs (18), and the supporting beams in turn rest on a substructure (19), and the rails are only externally of the region of the railway crossing (1) mounted on said transverse sleepers (20).

2. A level railway crossing according to claim 1, **characterised in that** the supporting beams (15, 16; 15a, 15b, 16a, 16b) in turn are mounted on a substructure of ballast (19).

3. A level railway crossing according to claim 1 or 2, **characterised in that** the supporting beams (15, 16; 15a, 15b, 16a, 16b) are provided with a pressure-deformable layer (27) on their bottom side.

4. A level railway crossing according to claim 3, **characterised in that** the pressure-deformable layer (27) with which the supporting beams (15, 16; 15a, 15b, 16a, 16b) are provided on their bottom side, is a pressure-elastic layer.

5. A level railway crossing according to claim 4, **characterised in that** the pressure-deformable, pressure-elastic layer (27) is formed of an elastomer.

6. A level railway crossing according to any one of claims 3 to 5, **characterised in that** the pressure-deformable layer (27) is foamed.

7. A level railway crossing according to any one of the preceding claims, **characterised in that** the supporting beams (15, 16; 15a, 15b, 16a, 16b), viewed in the rail longitudinal direction (23), extend to beyond the rims (22) of the traffic surface (4) that extend transversely to the rail longitudinal direction.

8. A level railway crossing according to any one of the preceding claims, **characterised in that** the supporting beams arranged underneath the individual rails (10, 11) of the respective track (2, 3) are formed by several supporting beam parts (15a, 15b, 16a, 16b) which are consecutively arranged in the rail longitudinal direction (23) and interconnected.

## Revendications

1. Passage à niveau (1) qui traverse une ou plusieurs voies (2, 3) lesquelles comportent des traverses (20) pour supporter les rails (10, 11) de la voie (2, 3) concernée, lequel passage à niveau présente une surface de circulation routière (4) formée par des éléments de couverture (6, 7), les éléments de couverture étant soutenus sur leurs bords (8, 9) tournés vers les rails, uniquement sur les rails (10, 11) concernés, et des éléments de couverture (6), disposés entre deux rails d'une voie concernée, franchissant, non soutenus d'un rail à l'autre, l'espace (12) compris entre ces rails (10, 11), et des éléments de couverture (7) disposés extérieurement adjacents aux rails (10, 11) de la voie (2, 3) concernée chaque fois ou des voies (2, 3) concernées, étant prévus qui sont soutenus sur leur bord (9) côté rail contre le rail (10, 11) concerné, et sont soutenus sur leur côté (13) tourné à l'opposé de ce rail, sur des fondations (14), **caractérisé en ce que** les rails (10, 11) de la voie (2, 3) ou des voies (2, 3), sur lesquels les éléments de couverture prévus dans la zone du passage à niveau sont soutenus par leurs bords tournés vers les rails, sont supportés et fixés dans la zone du passage à niveau (1) sur des poutres de support (15, 16 ; 15a, 15b, 16a, 16b) s'étendant le long des rails (10, 11) sous ceux-ci, les poutres de support, associées aux deux rails (10, 11) de la voie (2, 3) concernée, étant reliées entre elles par des entretoises transversales (18) et les poutres de support reposant de leur côté sur un ballast (19), et le support des rails sur des traverses (20) n'existant qu'à l'extérieur de la zone du passage à niveau (1).

2. Passage à niveau selon la revendication 1, **caractérisé en ce que** les poutres de support (15, 16 ; 15a, 15b, 16a, 16b) sont supportées de leur côté sur un lit de ballast (19).

3. Passage à niveau selon l'une quelconque des revendications 1 ou 2, **caractérisé en ce que** les poutres de support (15, 16 ; 15a, 15b, 16a, 16b) sont pourvues sur leur face inférieure d'une couche (27) déformable sous pression.

4. Passage à niveau selon la revendication 3, **caractérisé en ce que** la couche (27) déformable sous pression, dont sont pourvues les poutres de support (15, 16 ; 15a, 15b, 16a, 16b) sur leur face inférieure, est une couche élastique à la pression.

5. Passage à niveau selon la revendication 4, **caractérisé en ce que** la couche déformable sous pression, élastique à la pression (27), est formée d'un élastomère.

6. Passage à niveau selon l'une quelconque des revendications 3 à 5, **caractérisé en ce que** la couche déformable sous pression (27) est expansée.

7. Passage à niveau selon l'une quelconque des revendications précédentes, **caractérisé en ce que** les poutres de support (15, 16 ; 15a, 15b, 16a, 16b), vues dans la direction longitudinale (23) des rails, s'étendent au-delà des bords (22), s'étendant transversalement à la direction longitudinale des rails, de la surface de circulation routière (4).

8. Passage à niveau selon l'une quelconque des revendications précédentes, **caractérisé en ce que** les poutres de support, disposées sous les différents rails (10, 11) de la voie (2, 3) concernée, sont formées de plusieurs éléments de poutre de support (15a, 15b, 16a, 16b) juxtaposés selon la direction longitudinale (23) des rails et reliés les uns aux autres.
